# FASCICULE DE BREVET EUROPEEN

(11) **EP 1 359 272 B1**
(45) Date de publication et mention de la délivrance du brevet: **02.11.2006**
(21) Numéro de dépôt: 03100907.9
(22) Date de dépôt: 04.04.2003
(51) Int. Cl.: E05B 65/20

(54) **Poignée de porte, en particulier pour véhicule automobile**
Türgriff, insbesondere für Fahrzeuge
Door handle, especially for vehicle

(30) Priorité: 17.04.2002 IT MI20020810
(43) Date de publication de la demande: 05.11.2003
(73) Titulaire: Valeo Sicurezza Abitacolo S.p.A., 10044 Pianezza (IT)
(72) Inventeur: Largaiolli, Anna, 10138, Torino (IT)
(74) Mandataire: Concone, Emanuele

(56) Documents cités:
- DE-A- 10 103 846
- FR-A- 2 802 563

## Description

La présente invention concerne une poignée pour portières, hayons ou similaires, et en particulier une poignée à levier qui peut être utilisée pour déverrouiller et ouvrir en même temps la portière d'un véhicule automobile.

On connaît des poignées qui comprennent un levier qui, tiré par un utilisateur, peut tourner dans un support opposé, fixé par exemple à une portière d'un véhicule automobile, de manière à déverrouiller une serrure reliée mécaniquement audit levier la poignée présentée dans le document FR-A-2 802 563 présente effectivement ces éléments, mais elle comporte également des moyens élastiques, formant lame d'indexation, disposés sur le support et appliqués au levier pour produire une sensation tactile à destination de l'utilisateur lorsqu'il saisi le levier. Dans ces poignées connues, il existe un interstice entre le levier et un capuchon fixé au support du levier pour éviter des frottements gênants et potentiellement dommageables pendant la rotation dudit levier. Cet interstice, bien que minime, crée un jeu indésirable et peut permettre la pénétration d'impuretés ou de liquides depuis l'extérieur, et même interrompre la ligne de la poignée, ce qui réduit son esthétique.

L'objet de la présente invention est par conséquent de fournir une poignée exempte de tels inconvénients. Cet objet est obtenu avec une poignée dont les caractéristiques principales sont indiquées dans la première revendication et dont d'autres caractéristiques sont spécifiées dans les revendications suivantes.

Grâce aux moyens élastiques particuliers, le levier de la poignée selon la présente invention est repoussé contre ce capuchon en éliminant tout interstice entre le support et le levier lorsque ce dernier n'est pas tiré vers l'extérieur. Grâce à la forme particulière de ces moyens élastiques et/ou à la forme particulière de l'élément façonné du levier qui vient en contact avec les moyens élastiques, lorsque la poignée est tirée par l'utilisateur, la force exercée par les moyens élastiques est annulée, ce qui entraîne la création de l'interstice qui permet la rotation de la poignée sans frottement associé.

Dans un aspect particulier de l'invention, ces moyens élastiques peuvent comprendre un élément flexible, de préférence réalisé d'un seul tenant avec le support de levier, de manière à réduire les coûts, la complexité du montage et le risque de dommages à la poignée.

D'autres avantages et caractéristiques de la poignée selon la présente invention ressortiront à l'évidence pour les personnes expérimentées dans la technique à la lecture de la description détaillée et non limitative de l'invention présentant deux modes de réalisation, en référence aux dessins annexés, dans lesquels :
la figure 1 représente une vue frontale de la poignée selon le premier mode de réalisation ;
la figure 2 montre une vue en coupe depuis le haut, suivant le plan II-II de la poignée de la figure 1, en position fermée ;
la figure 3 représente une vue en coupe depuis le haut suivant le plan II-II de la poignée de la figure 1 en position ouverte (la position fermée est représentée en traits interrompus) ;
la figure 4 montre une vue en perspective du support de la poignée de la figure 1 ;
la figure 5 représente une vue en perspective, partiellement agrandie, du support de la figure 4 ; et
la figure 6 montre une vue en coupe depuis le haut de la poignée selon le deuxième mode de réalisation, en position fermée.

En référence aux figures 1 à 5, on voit que la poignée selon le premier mode de réalisation de l'invention comprend de manière connue un levier 1 apte à être saisi et tiré vers l'extérieur par un utilisateur. Dans ce but, le levier 1 peut tourner dans un support 2, de préférence réalisé en une ou plusieurs pièces en matière plastique, qui peut être fixé par exemple à la surface extérieure 3 d'une portière d'un véhicule automobile. Une extrémité du levier 1 est dotée d'un premier élément façonné 4 qui traverse une première ouverture 5 ménagée dans le support 2 et peut tourner dans un premier siège 6 qui est également ménagé dans le support 2 qui comprend le pivot du levier 1. L'extrémité opposée du levier 1 est dotée d'un deuxième élément façonné 7 qui traverse une deuxième ouverture 8 ménagée dans le support 2 et peut coulisser dans un deuxième siège 9 également ménagé dans le support 2. Le deuxième élément façonné 7 peut être relié mécaniquement au dispositif permet de déverrouiller la portière 3 pendant son ouverture.

Selon l'invention, la poignée comprend opportunément des moyens élastiques aptes à pousser ou tirer le levier 1 par rapport à la partie opposée du pivot, ou vers le deuxième siège 9 quand elle n'est pas tirée vers l'extérieur par l'utilisateur. En particulier, selon le premier mode de réalisation de l'invention, lesdits moyens élastiques comprennent un élément flexible 10, de préférence réalisé d'une seule pièce avec une paroi du premier siège 6 du support 2. L'élément flexible 10 est fléchi latéralement par le premier élément façonné 4 du levier 1 lorsque ce dernier se trouve en position fermée ou lorsqu'il n'est pas tiré vers l'extérieur. Il est évident que dans d'autres modes de réalisation de l'invention, les moyens élastiques peuvent être inclus dans le levier 1 et/ou comprendre différents éléments ou dispositifs élastiques, par exemple des ressorts, des élastomères, des languettes métalliques, etc. L'élément flexible 10 repousse le levier 1 de telle sorte qu'une de ces parties, par exemple le deuxième élément façonné 7, vienne buter contre une partie du support 2 ou d'un autre élément, en particulier contre une protubérance 11 qui déborde d'un capuchon 12 fixé à l'extérieur dudit support.

Dans le premier mode de réalisation, l'élément flexible 10 est obtenu par deux découpes parallèles 13, 13' pratiquées dans le support 2. L'extrémité libre de l'élément flexible 10 est reliée à une saillie 14 essentiellement perpendiculaire à l'élément 10 et qui sert de point de pose au premier élément façonné 4 pendant le montage du levier 1 dans le support 2. Pour réaliser la saillie perpendiculaire 14 en une seule pièce avec l'élément flexible 10 et le support 2, ce dernier est doté d'une ouverture auxiliaire 15 ménagée en correspondance à la saillie perpendiculaire 14. L'élément flexible 10 est en outre de préférence doté d'une bosse 16 qui est tournée vers le premier élément façonné 4 et qui sert à réaliser un contact coulissant avec ce dernier.

Dans la figure 6, on a représente la poignée selon le deuxième mode de réalisation de l'invention, qui diffère du premier mode de réalisation par le fait que les moyens élastiques qui repoussent le levier 1 ne sont pas constitués de l'élément flexible 10 mais d'un ressort 20 disposé entre une paroi du premier siège 6 du support 2 et le premier élément façonné 4 du levier 1.

En utilisation, comme représenté à la figure 3, pour ouvrir la poignée selon l'invention, il suffit de tirer le levier 1 dans le sens de la flèche 17, de la manière accoutumée. De cette manière, le ressort 20, selon le second mode de réalisation, se détend ou l'élément flexible 10, selon le premier mode de réalisation, précédemment fléchi latéralement, peut se redresser dans le sens de la flèche 18. Par conséquent, le levier 1, qui n'est plus repoussé par l'élément flexible 10 ou par le ressort 20 vers le deuxième siège 9, se déplace également légèrement dans le sens de la flèche 19 pendant l'ouverture, de manière à ne pas créer de frottement avec la protubérance 11 du capuchon 12. Une fois relâché, le levier 1 est tiré dans le support 2 par les moyens élastiques (non visibles sur la figure) de manière à charger de nouveau le ressort 20 ou à fléchir latéralement l'élément flexible 10 et être repoussé contre la protubérance 11 du capuchon 12.

D'autres variantes et/ou suppléments qui rentreront dans la portée des revendications peuvent être apportés par les personnes expérimentées dans la technique aux modes de réalisation de l'invention qui ont été décrits et illustrés.

## Revendications

1. Poignée pour portières, hayons ou similaires (3), qui comprend un levier (1) apte à être saisi et tiré vers l'extérieur en tournant dans un support (2), une première extrémité de levier (1) étant dotée d'un premier élément façonné (4) apte à tourner dans un premier siège (6) qui comprend le pivot une seconde extrémité opposée du levier (1) opposée à la première étant dotée d'un deuxième élément façonné (7) apte à coulisser dans un deuxième siège (9), et des moyens élastiques (10 ; 20) aptes à repousser ou à tirer le levier (1) vers l'extrémité opposée au pivot ou vers le deuxième siège (9) lorsque le levier (1) n'est pas tiré vers l'extérieur,
**caractérisée en ce que** lorsque le levier (1) est repoussé ou tiré par les moyens élastiques (10 ; 20), une partie de ce levier vient buter contre une partie du support (2) ou contre un élément fixé sur ce dernier.

2. Poignée selon la revendication 1 **caractérisée en ce que** lorsque la levier (1) est repoussé ou tiré par les moyens élastiques (10 ; 20), le deuxième élément façonné (9) de ce levier vient buter contre une protubérance (11) qui déborde d'un capuchon (12) fixé à l'extérieur du support (2).

3. Poignée selon l'une des revendications 1 ou 2, **caractérisée en ce que** le levier (1) comprend les moyens élastiques (10 ; 20).

4. Poignée selon l'une des revendications 1 ou 2, **caractérisée en ce que** le support (2) du levier (1) comprend les moyens élastiques (10 ; 20).

5. Poignée selon l'une des revendications précédentes, **caractérisée en ce que** les moyens élastiques (10 ; 20) comprennent un élément flexible (10) qui est fléchi par le premier élément façonné (4) du levier (1) lorsque ce dernier n'est pas tiré vers l'extérieur.

6. Poignée selon la revendication 5, **caractérisée en ce que** l'élément flexible (10) est réalisé d'une seule pièce avec une paroi du premier siège (6) du support (2) du levier (1).

7. Poignée selon la revendication 5 ou 6, **caractérisée en ce que** l'élément flexible (10) est obtenu par deux découpes (13, 13') pratiquées dans le support (2).

8. Poignée selon l'une des revendications 5 à 7, **caractérisée en ce que** l'extrémité libre de l'élément flexible (10) est reliée à une saillie (14) essentiellement perpendiculaire audit élément (10), et qui sert de point de pose au premier élément façonné (4) pendant le montage du levier (1) dans le support (2).

9. Poignée selon la revendication 8, **caractérisée en ce que** le support (2) du levier (1) est doté d'une ouverture auxiliaire (15) ménagée en correspondance de la saillie perpendiculaire (14).

10. Poignée selon l'une des revendications 5 à 9, **caractérisée en ce que** l'élément flexible (10) est doté d'une bosse (16) qui est tournée vers le premier élément façonné (4).

11. Poignée selon l'une des revendications 1 or 2, **caractérisée en ce que** lesdits moyens élastiques (10 ; 20) comprennent un ressort (20) disposé entre une paroi du premier siège (6) du support (2) et le premier élément façonné (4) du levier (1).

12. Poignée selon l'une des revendications précédentes, **caractérisée en ce que** le support (2), le premier siège (6) et le deuxième siège (9) sont réalisés d'une seule pièce en matière plastique.

## Claims

1. Handle for car side door or tailgate or similar doors (3) comprising a lever (1) that can be gripped and drawn outwards by turning inside a support (2), a first lever end (1) being provided with a first worked element (4) capable of turning in a first seat (6) which comprises a pivot, a second opposite lever end (1) opposite the first end being provided with a second worked element (7) that can slide in a second seat (9), and elastic means (10, 20) that can push or pull the lever (1) towards the end opposite to the pivot or towards the second seat (9) when the lever (1) is not pulled outwards,
**characterised in that** when the lever (1) is pushed or pulled by the elastic means (10; 20), part of this lever stops in contact with a part of the support (2) or in contact with an element fixed on the support.

2. Handle set forth in claim 1, **characterised in that** when the lever (1) is pushed or pulled by the elastic means (10; 20), the second worked element (9) of this lever stops in contact with a protuberance (11) that projects from a cap (12) fixed outside the support (2) .

3. Handle set forth in either of claims 1 or 2, **characterised in that** the lever (1) comprises elastic means (10; 20).

4. Handle set forth in either of claims 1 or 2, **characterised in that** the support (2) of the lever (1) comprises elastic means (10; 20).

5. Handle set forth in any one of the previous claims, **characterised in that** the elastic means (10; 20) comprise a flexible element (10) that is deflected by the first worked element (4) of the lever (1) when the lever is not pulled outwards.

6. Handle set forth in claim 5, **characterised in that** the flexible element (10) is made from a single piece with a wall of the first seat (8) of the support (2) of the lever (1).

7. Handle set forth in claim 5 or 6, **characterised in that** the flexible element (10) is obtained by two cutouts (13, 13') formed in the support (2).

8. Handle set forth in one of claims 5 to 7, **characterised in that** the free end of the flexible element (10) is connected to a projection (14) essentially perpendicular to said element (10) and that acts as a placement point for the first worked element (4) during assembly of the lever (1) in the support (2).

9. Handle set forth in claim 8, **characterised in that** the support (2) of the lever (1) is provided with an auxiliary opening (15) formed to match the perpendicular projection (14).

10. Handle set forth in any of claims 5 to 9, **characterised in that** the flexible element (10) is provided with a bump (18) that is facing the first worked element (4).

11. Handle set forth in any of claims 1 or 2, **characterised in that** said elastic means (10; 20) include a spring (20) placed between a wall of the first seat (8) of the support (2) and the first worked element (4) of the lever (1).

12. Handle set forth in one of the previous claims, **characterised in that** the support (2), the first seat (6) and the second seat (9) are made from a single plastic part.

## Patentansprüche

1. Griff für eine Tür, Heckklappe oder dergleichen (3), der einen Hebel (1) enthält, der ergriffen und nach außen gezogen werden kann, indem er sich in einem Träger (2) verdreht, wobei ein erstes Ende des Hebels mit einem ersten Formelement (4) versehen ist, das sich in einer ersten Lagerung (6) verdrehen kann, welche der Drehzapfen enthält, wobei ein dem ersten Ende entgegengesetztes zweites Ende des Hebels (1) mit einem zweiten Formelement (7) versehen ist, das in einer zweiten Lagerung (9) gleitbeweglich ist, sowie Federmittel (10; 20), welche den Hebel (1) zum dem Drehzapfen entgegengesetzten Ende bzw. zur zweiten Lagerung (9) schieben bzw. ziehen können, wenn der Hebel (1) nicht nach außen gezogen ist, **dadurch gekennzeichnet, dass** dann, wenn der Hebel (1) von den Federmitteln (10; 20) geschoben bzw. gezogen wird, ein Teil dieses Hebels an einen Abschnitt des Trägers (2) bzw. an ein an diesem befestigtes Element in Anschlag gelangt.

2. Griff nach Anspruch 1, **dadurch gekennzeichnet, dass** dann, wenn der Hebel (1) von den Federmitteln (10; 20) geschoben bzw. gezogen wird, das zweite Formelement (9) dieses Hebels an einen Steg (11) in Anschlag gelangt, der von einer außerhalb des Trägers (2) befestigten Kappe vorsteht.

3. Griff nach einem der Ansprüche 1 oder 2, **dadurch gekennzeichnet, dass** der Hebel (1) die Federmittel (10; 20) enthält.

4. Griff nach einem der Ansprüche 1 oder 2, **dadurch gekennzeichnet, dass** der Träger (2) des Hebels (1) die Federmittel (10; 20) enthält.

5. Griff nach einem der vorangehenden Ansprüche, **dadurch gekennzeichnet, dass** die Federmittel (10; 20) ein biegsames Element (10) enthalten, das von dem ersten Formelement (4) des Hebels (1) umgebogen wird, wenn letzterer nicht nach außen gezogen ist.

6. Griff nach Anspruch 5, **dadurch gekennzeichnet, dass** das biegsame Element (10) einstückig mit einer Wand der ersten Lagerung (6) des Trägers (2) des Hebels (1) ausgebildet ist.

7. Griff nach Anspruch 5 oder 6, **dadurch gekennzeichnet, dass** das biegsame Element (10) durch zwei Einschnitte (13, 13') entsteht, die in den Träger (2) eingebracht werden.

8. Griff nach einem der Ansprüche 5 bis 7, **dadurch gekennzeichnet, dass** das freie Ende des biegsamen Elements (10) mit einem Vorsprung (14) verbunden ist, der im wesentlichen senkrecht zum Element (10) verläuft und dem ersten Formelement (4) als Anlegepunkt während der Montage des Hebels (1) in den Träger (2) dient.

9. Griff nach Anspruch 8, **dadurch gekennzeichnet, dass** der Träger (2) des Hebels (1) mit einer Hilfsöffnung (15) versehen ist, die entsprechend dem senkrechten Vorsprung (14) ausgeführt ist.

10. Griff nach einem der Ansprüche 5 bis 9, **dadurch gekennzeichnet, dass** das biegsame Element (10) mit einer Erhebung (16) versehen ist, die dem ersten Formelement (4) zugewandt ist.

11. Griff nach einem der Ansprüche 1 oder 2, **dadurch gekennzeichnet, dass** die genannten Federmittel (10; 20) eine Feder (20) enthalten, die zwischen einer Wand der ersten Lagerung (6) des Trägers (2) und dem ersten Formelement (4) des Hebels (1) angeordnet ist.

12. Griff nach einem der vorangehenden Ansprüche, **dadurch gekennzeichnet, dass** der Träger (2), die erste Lagerung (6) und die zweite Lagerung (9) einstückig aus Kunststoff hergestellt sind.
